# EUROPÄISCHE PATENTSCHRIFT

(11) **EP 2 783 773 B1**
(45) Veröffentlichungstag und Bekanntmachung des Hinweises auf die Patenterteilung: **01.02.2017**
(21) Anmeldenummer: 14162500.4
(22) Anmeldetag: 28.03.2014
(51) Int. Cl.: B22D 1/00, B22D 41/08, C21C 5/46, C21C 5/48

(54) **Vorrichtung und Verfahren zum Herausziehen eines Gasspülsteins aus der Wandung eines metallurgischen Gefäßes**
Device and method for extracting a gas purging plug from the wall of a metallurgical container
Dispositif et procédé d'extraction d'une brique de barbotage d'une paroi d'un récipient métallurgique

(30) Priorität: 28.03.2013 DE 102013205536; 29.11.2013 DE 102013224641
(43) Veröffentlichungstag der Anmeldung: 01.10.2014
(73) Patentinhaber: SMS group GmbH, 40237 Düsseldorf (DE)
(72) Erfinder: Heeg, Roland, 66424 Homburg (DE); Bartel, Philipp, 66773 Schwalbach (DE)
(74) Vertreter: Klüppel, Walter

(56) Entgegenhaltungen:
- EP-A1- 2 343 386
- CA-A1- 2 298 399
- DE-U1- 29 807 416

## Beschreibung

Die Erfindung betrifft eine Vorrichtung und ein Verfahren zum Herausziehen eines Gasspülsteins mit einer Gasspülleitung aus einem Lochstein, welcher in der Wandung eines metallurgischen Gefäßes angeordnet ist.

Im Stand der Technik sind derartige Vorrichtungen und Verfahren grundsätzlich bekannt, z. B. aus der WO 2010/054853 A2 und der europäischen Patentschrift EP 0 548 117 B1.

Darüber hinaus offenbart die europäische Patentanmeldung EP 2 343 386 A1 eine Vorrichtung zum Herausziehen eines Gasspülsteins aus der Wandung eines metallurgischen Gefäßes mit einer Kupplungseinrichtung zum Ankuppeln an die Gasspülleitung des Gasspülsteins, mit einer Verfahreinrichtung zum Verfahren der Kupplungseinrichtung mit dem oder ohne den angekuppelten Gasspülstein und mit einer Abstützeinrichtung zum Abstützen der mit der Abstützeinrichtung verbundenen Verfahreinrichtung gegen die Außenseite des metallurgischen Gefäßes und zum Positionieren der Kupplungseinrichtung in Bezug auf den Gasspülstein.

Schließlich offenbart das deutsche Gebrauchsmuster DE 298 07 416 U1 ebenfalls eine Vorrichtung zum Herausziehen eines Gasspülsteins aus der Wandung eines metallurgischen Gefäßes mit einer Kupplungseinrichtung in Form einer Glocke, an deren Umfang eine Mehrzahl von radial in das Innere der Glocke wirkenden Eingreifelementen, wobei die Eingreifelemente zum Hintergreifen eines flanschartigen Vorsprungs an der Außenseite der Gasspülleitung dienen. Außerhalb der Kupplungseinrichtung ist eine Entriegelungseinrichtung vorgesehen, welche koaxial zu der Kupplungseinrichtung verschiebbar ist zum Bewegen der Eingreifelemente radial nach außen und damit zum Entriegeln des Gasspülsteins von der Kupplungseinrichtung.

Bei der Vorrichtung gemäß der Gebrauchsmusteranmeldung DE 298 07 416 U1 besteht der Nachteil, dass dort jeweils separate Antriebe erforderlich sind, um zum einen die glockenförmige Kupplungseinrichtung und zum anderen die Entriegelungseinrichtung unabhängig voneinander zu bewegen.

Der Erfindung liegt die Aufgabe zugrunde, eine bekannte Vorrichtung und ein bekanntes Verfahren zum Herausziehen eines Gasspülsteins aus der Wandung eines metallurgischen Gefäßes dahingehend weiterzubilden, dass die Vorrichtung und das Verfahren kostengünstiger realisierbar und einfacher handhabbar werden.

Die kanadische Patentanmeldung CA 2 298 399 A1 offenbart sämtliche Merkmale des Oberbegriffs des Patentanspruchs 1.

Diese Aufgabe wird bezüglich der Vorrichtung durch den Gegenstand des Patentanspruchs 1 gelöst. Dieser ist dadurch gekennzeichnet, dass die Eingreifelemente aufgrund ihrer radialen Vorspannung durch die Verriegelungsdruckfeder in eine Nut in der Gasspülleitung einschnappen und damit den Vorsprung 212 in der Gasspülleitung hintergreifen.

Der flanschartige Vorsprung kann auch Teil einer Nut in der Gasspülleitung sein.

Die Verriegelungsdruckfedern bieten den Vorteil, dass auch in den Fällen, bei denen beim Ankuppeln ein radialer Versatz zwischen der Längsachse der Kupplungseinrichtung und der Längsachse der in die Kupplungseinrichtung eingeführten Gasspülleitung gegeben sein sollte, das Verriegeln der Gasspülleitung in der Kupplungseinrichtung noch sicher funktioniert. Konkret ermöglicht die radiale Vorspannung der Eingreifelemente über die individuell zugeordneten Verriegelungsdruckfedern ein individuelles radiales Verfahren der Eingreifelemente auch über unterschiedliche radiale Wegstrecken, wie dies bei dem beschriebenen radialen Versatz erforderlich ist, um auch in diesem Fall noch ein sicheres Hintergreifen beziehungsweise ein sicheres Verriegeln zu ermöglichen. Darüber hinaus gewährleistet die radiale Vorspannung beim Ankuppeln der Kupplungseinrichtung an den Gasspülstein ein automatisches Einschnappen der Eingreifelemente hinter den flanschartigen Vorsprung an der Gasspülleitung, wenn die Kupplungseinrichtung richtig positioniert ist. Dafür bedarf es lediglich der Verfahreinrichtung für die Kupplungseinrichtung, aber keines separaten Antriebs für die Eingreifelemente.

Gemäß einem ersten Ausführungsbeispiel werden die Kupplungseinrichtung und die Entriegelungseinrichtung zwar nicht starr, aber doch federelastisch über die beanspruchte Entriegelungsdruckfeder miteinander gekoppelt. Diese elastische Kopplung bietet den Vorteil, dass zum Herausziehen des Gasspülsteins aus der Wandung des metallurgischen Gefäßes und zum Entriegeln der Vorrichtung bzw. der Kupplungseinrichtung von dem angekuppelten Gasspülstein in einer Abwurfposition lediglich eine einzige Antriebseinrichtung in Form der beanspruchten Verfahreinrichtung erforderlich ist.

Für die drei genannten Funktionen Ankuppeln, Herausziehen und Entriegeln sind deshalb bei der erfindungsgemäßen Vorrichtung keine separaten Antriebe erforderlich, weshalb die erfindungsgemäße Vorrichtung kostengünstiger produziert werden kann und einfacher gehandhabt werden kann. Die einfachere Handhabung ergibt sich insbesondere auch aus der Tatsache, dass bei einem Verfahren der Kupplungseinrichtung mit Hilfe der Verfahreinrichtung in bestimmte Stellungen das Ankuppeln an die Gasspülleitung, das Herausziehen des Spülsteins aus der Wandung des Gefäßes sowie das Entriegeln automatisch erfolgen, wie dies weiter unten noch näher beschrieben ist.

Darüber hinaus ist die erfindungsgemäße Vorrichtung so ausgelegt, dass sie die automatische Ausführung der genannten Funktionen selbst unter Verzicht auf die Auswertung von Näherungssensoren erlaubt. Die Verwendung von Näherungssensoren kann jedoch zur Überwachung der Durchführung der genannten Funktionen hilfreich sein.

Die beanspruchte Verfahreinrichtung ist vorzugsweise als Kolben-Zylinder-Einheit ausgebildet; sie kann jedoch alternativ auch z. B. als Spindelantrieb ausgebildet sein.

Die genannte Aufgabe wird weiterhin durch ein System gemäß Patentanspruch 11 und ein Verfahren gemäß Patentanspruch 12 gelöst. Die Vorteile dieser Lösungen entsprechen den oben mit Bezug auf die beanspruchte Vorrichtung genannten Vorteilen.

Vorteilhafte Ausgestaltungen der beanspruchten Vorrichtung und des beanspruchten Verfahrens sind Gegenstand der abhängigen Ansprüche.

Der Beschreibung sind insgesamt 6 Figuren beigefügt, wobei
- Figur 1: einen Längsschnitt durch die erfindungsgemäße Vorrichtung in einer Ankoppelposition;
- Figur 2: eine Detailansicht der erfindungsgemäßen Kupplungseinrichtung aus Fig. 1 mit angekoppelter Gasspülleitung;
- Figur 3: einen Längsschnitt durch die erfindungsgemäße Vorrichtung in einer Transportposition;
- Figur 4: einen Längsschnitt durch die erfindungsgemäße Vorrichtung in einer Abwurfposition;
- Figur 5a: eine Detailansicht zur Figur 4 mit der Kupplungseinrichtung in einer Entriegelungsstellung unmittelbar nach dem Entriegeln; und
- Figur 5b: die erfindungsgemäße Kupplungseinrichtung in der Entriegelungsstellung mit aufgrund der Schwerkraft herausfallendem Gasspülstein
zeigt.

Die Erfindung wird nachfolgend unter Bezugnahme auf die genannten Figuren in Form von Ausführungsbeispielen detailliert beschrieben. Gleiche technische Elemente sind in allen Figuren mit gleichen Bezugszeichen bezeichnet.

Figur 1 zeigt einen Längsschnitt durch die erfindungsgemäße Vorrichtung in einer Ankoppelposition, d. h. wenn diese an die Gasspülleitung 210 eines Gasspülsteins 200 in der Wandung 310 eines metallurgischen Gefäßes angekuppelt ist.

Die Vorrichtung 100 umfasst eine haubenförmige Abstützeinrichtung 130, welche mit Hilfe eines Roboters außen an die Wandung 310 eines metallurgischen Gefäßes angestellt ist. Zu diesem Zweck ist die Abstützeinrichtung 130 beispielsweise über eine Puffereinrichtung, in Figur 1 nicht gezeigt, an den Roboterarm 420 des Roboters angeschlossen. Die Abstützeinrichtung 130 ist so an die Wandung 310 angestellt, dass sie den Gasspülstein 200 und dessen Gasspülleitung 210 überdeckt.

Neben der Abstützeinrichtung umfasst die Vorrichtung eine Kupplungseinrichtung 110 in Form einer Glocke mit einer Mehrzahl von an ihrem Umfang verteilt angeordneten Eingreifelementen zum Hintergreifen eines flanschartigen Vorsprungs 212 an der Außenseite der Gasspülleitung 210. Jedem der Eingreifelemente 112 ist eine Verriegelungsdruckfeder 115 zugeordnet zum Vorspannen der Eingreifelemente in radialer Richtung. Die Kupplungseinrichtung 110 ist mit einer Verfahreinrichtung 120 verbunden zum axialen Verfahren der Kupplungseinrichtung 110 mit dem oder ohne den angekuppelten Gasspülstein 200. Die Verfahreinrichtung ist bei dem in Figur 1 gezeigten Ausführungsbeispiel in Form einer Kolbenzylindereinheit ausgebildet, in welcher ein Kolben 122 mit einer Kolbenstange 124 in einem Zylinder 126 axial verschiebbar gelagert ist. Die Kupplungseinrichtung 110 ist an dem kolbenfernen Ende der Kolbenstange 124 befestigt.

Konkret ist bei dem in Figur 1 gezeigten Ausführungsbeispiel die Kolbenzylindereinheit an einer Seite einer Bodenplatte 132 der haubenförmigen Abstützeinrichtung befestigt. Die Kolbenstange 124 ist durch eine Öffnung in der Bodenplatte 132 frei verschiebbar hindurchgeführt. Demzufolge befindet sich die Kupplungseinrichtung 110, die an dem kolbenfernen Ende der Kolbenstange 124 befestigt ist, auf der anderen Seite der Bodenplatte 132, hier innerhalb der haubenförmigen Abstützeinrichtung 130.

Weiterhin umfasst die erfindungsgemäße Vorrichtung 100 eine Entriegelungseinrichtung 140, welche ebenfalls glockenförmig ausgebildet ist. Sie umfängt die Kupplungseinrichtung 110 im Wesentlichen koaxial. Die Entriegelungseinrichtung 140 umfasst eine Bodenplatte in Form einer Lochscheibe 144 und an ihrem Umfang verteilt eine Mehrzahl von sich axial, jedoch parallel zur Längsachse der Kolbenstange 124, erstreckenden Entriegelungselementen 146. Die Entriegelungselemente 146 sind mit ihrem einen Ende an der Lochscheibe 144 befestigt und sind an ihrem anderen gegenüberliegenden Ende 147 keilförmig ausgebildet. Die Anzahl der Entriegelungselemente 146 entspricht der Anzahl der Eingreifelemente 112, denn jedem dieser Eingreifelemente 112 muss erfindungsgemäß ein Entriegelungselement 146 zugeordnet sein. Die Entriegelungseinrichtung 140 ist über eine Entriegelungsdruckfeder 142 in axialer Richtung mit der Kupplungseinrichtung 110 elastisch verbunden. Die Entriegelungseinrichtung 140 ist auf die Kolbenstange 124 aufgeschoben, wobei die Kolbenstange 124 durch ein Loch in der Lochscheibe 144 der Entriegelungseinrichtung frei verschiebbar geführt ist. Dabei ist die Entriegelungseinrichtung derart ausgerichtet, dass die keilförmigen Enden 147 ihrer Entriegelungselemente 146 mit den Eingreifelementen 112 in Eingriff bringbar sind. Die Lochscheibe 144 der Entriegelungseinrichtung ist zwischen der Kupplungseinrichtung 110 und der Bodenplatte 132 der Abstützeinrichtung 130 axial verschiebbar gelagert. Auf diese Weise ist die Entriegelungseinrichtung 140, soweit es eine Wegbegrenzung für die Entriegelungselemente 146 zulässt, auch relativ gegenüber der Kupplungseinrichtung 110 axial verschiebbar.

Der Begriff axial wird in der vorliegenden Beschreibung für die Bezeichnung einer Richtung entsprechend der Längsachse der Kolbenstange verwendet; das Bezugszeichen für die axiale Richtung ist a. Senkrecht dazu ist die radiale Richtung r ausgerichtet.

Figur 2 zeigt eine Detailansicht der Kupplungseinrichtung 110 aus Figur 1 mit den Eingreifelementen 112. Gut zu erkennen sind keilförmige Anschläge 114 der Eingreifelemente zum Auf- und Abgleiten der keilförmigen Enden 147 der Entriegelungselemente 146. Der Boden der glockenförmigen Kupplungseinrichtung 110 hat das Bezugszeichen 118.

Figur 3 zeigt die erfindungsgemäße Vorrichtung 100 in einer Transportposition. In dieser Position ist der Gasspülstein 200 aus dem Lochstein bzw. der Wandung 310 des metallurgischen Gefäßes herausgezogen. Während sich die Abstützeinrichtung 130 immer noch an der Wandung 310 des metallurgischen Gefäßes abstützt, ist jedoch die Kupplungseinrichtung 110 mit dem angekuppelten Gasspülstein 200 weiter unter die Abstützeinrichtung 130 bzw. in deren Inneres hinein verfahren; konkret so weit, dass die Lochscheibe 144 bzw. Bodenplatte der Entriegelungseinrichtung 140 an die Bodenplatte 132 der Abstützeinrichtung 130 anschlägt oder sich dieser um weniger als einen vorgegebenen zweiten Maximalabstand d2 genähert hat. Diese Annäherung kann mit Hilfe eines zweiten Näherungssensors 160 detektiert werden. Der zweite Näherungssensor 160 könnte beispielsweise an der Lochscheibe 144 der Entriegelungseinrichtung oder an der Bodenplatte 132 der Abstützeinrichtung angeordnet sein. Wichtig ist, dass in der Transportstellung die Entriegelungsdruckfeder 142 weiterhin entspannt oder nur vorgespannt ist, d. h. ein vierter vorbestimmter Abstand d4 zwischen dem Boden 118 der Kupplungseinrichtung 110 und der Bodenplatte 132 der Abstützeinrichtung nicht unterschritten worden ist. Der Abstand zwischen der Bodenplatte 118 der Kupplungseinrichtung 110 und der Bodenplatte 132 der Abstützeinrichtung 130 kann mit Hilfe eines dritten Näherungssensors 170 überwacht werden. Der dritte Näherungssensor könnte beispielsweise an dem Boden der Kupplungseinrichtung oder, wie in Figur 3 gezeigt, an der Bodenplatte der Abstützeinrichtung angeordnet sein. In der Transportposition kann die gesamte Vorrichtung 100 zusammen mit dem angekuppelten Gasspülstein mit Hilfe des Roboters von der Wandung 310 des metallurgischen Gefäßes wegbewegt werden.

Die Funktionsweise der zuvor beschriebenen erfindungsgemäßen Vorrichtung 100 wird nachfolgend erläutert:
Anmerkung: Die erfindungsgemäße Vorrichtung 100 dient primär ausschließlich zum Herausziehen des Gasspülsteins aus der Wandung des metallurgischen Gefäßes, nicht jedoch zum Einsetzen eines neuen Gasspülsteins; dafür ist eine andere Vorrichtung vorgesehen, die nicht Gegenstand der vorliegenden Erfindung sind.

Beim Betrieb der erfindungsgemäßen Vorrichtung 100 sind die drei Situationen Ankuppeln, Herausziehen des Gasspülsteins in eine Transportposition und Entkuppeln bzw. Entriegeln des Gasspülsteins von der Kupplungseinrichtung 110 zu unterscheiden. Alle drei Situationen werden nachfolgend genauer beschrieben.

Zu Beginn jedes Ausziehvorganges wird zunächst die Abstützeinrichtung 130 mit Hilfe eines Roboters an die Wandung 310 des metallurgischen Gefäßes derart angestellt, dass die Gasspülleitung 210 des herauszuziehenden Gasspülsteins 200 zumindest näherungsweise mit der Längsachse der Kolbenstange 124 fluchtet. Wie oben beschrieben, ist jedoch auch ein gewisser Versatz zwischen den Längsachsen der beiden genannten Komponenten und/oder ein Verkippen tolerabel.

Nach dem Anstellen der Abstützeinrichtung 130 an die Wandung 310 wird die Kupplungseinrichtung 110 dann mit Hilfe der Verfahreinrichtung 120 auf den Gasspülstein 200 zu verfahren. Die Annäherung an den Gasspülstein kann mit Hilfe eines ersten Näherungssensors 150 überwacht werden. Konkret kann auf diese Weise sichergestellt werden, dass ein zulässiger Maximalabstand zwischen z. B. der Stirnseite der Kupplungseinrichtung und der Stirnseite des Gasspülsteins kleiner als ein zulässiger Maximalabstand d1 ist. Insbesondere ist der Näherungsschalter 150 ausgebildet, das Unterschreiten eines vorbestimmten Abstandes d1 zu überwachen; bei Erreichen oder Unterschreiten des vorgegebenen ersten Maximalabstandes d1 ist die Ankoppelposition, in welcher die Kupplungseinrichtung an die Gasspülleitung angekuppelt ist, erreicht. Der erste Näherungssensor 150 kann beispielsweise an der dem Gasspülstein zugewandten Stirnseite der Kupplungseinrichtung 110 angeordnet sein, wie dies in Figur 1 gezeigt ist.

Die Kupplungseinrichtung ist vorzugsweise so konstruiert, dass bei Erreichen oder Unterschreiten des Maximalabstandes d1 die Kupplungseinrichtung 110 soweit über die Gasspülleitung 210 geschoben ist, dass die Eingreifelemente 112 aufgrund ihrer radialen Vorspannung durch die Verriegelungsdruckfedern 115 in eine Nut in der Gasspülleitung 210 einschnappen und damit einen Vorsprung 212 in der Gasspülleitung hintergreifen. Diese Situation wird als Ankoppelposition bezeichnet und ist in den Figuren 1 und 2 dargestellt. In der Ankoppelposition sind die Eingreifelemente 112 in einer Verriegelungsstellung. Um das Aufschieben der glockenförmigen Kupplungseinrichtung 110 über die Gasspülleitung zu erleichtern, ist es vorteilhaft, wenn die radial vorgespannten Eingreifelemente an ihrer dem Gasspülstein 200 zugewandten Seite angeschrägt bzw. angefast sind, wie dies in Figur 2 deutlich zu erkennen ist. Diese Schräge vereinfacht das temporäre radiale Zurückweichen der Eingreifelemente radial nach außen beim Aufgleiten auf die Gasspülleitung 210.

Nach dem Ankuppeln wird der Gasspülstein 200 aus der Wandung 310 des metallurgischen Gefäßes, gegebenenfalls aus einem Lochstein 320 herausgezogen. Zu diesem Zweck wird die Kupplungseinrichtung 110 zusammen mit dem darin angekuppelten Gasspülstein 200 mit Hilfe der Verfahreinrichtung 120 aus einem Lochstein 320 herausgezogen. Dabei wird die Kupplungseinrichtung 110 mit Hilfe der Kolbenstange 124 um eine erste Strecke S1 weiter unter die haubenförmige Abstützeinrichtung 130, d. h. weiter in diese hinein in eine sogenannte Transportposition gezogen. Diese Transportposition ist in Figur 3 gezeigt. Beim Zurückziehen der Kupplungseinrichtung - und auch der damit gekoppelten Entriegelungseinrichtung 140 - nähert sich die Bodenplatte bzw. Lochplatte 144 der Entriegelungseinrichtung 140 der Bodenplatte 132 der Abstützeinrichtung 130. Die Transportposition ist typischerweise dann erreicht, wenn ein vorgegebener Maximalabstand d2 zwischen der Lochscheibe 144 der Entriegelungseinrichtung und der Bodenplatte 132 erreicht oder unterschritten ist. Dies kann mit Hilfe eines zweiten Näherungssensors 160 detektiert werden. Genau wie der erste Maximalabstand d1 kann auch der zweite Maximalabstand d2 zu 0 cm vorgegeben sein; bei dem in Figur 3 gezeigten Beispiel ist dies der Fall. Wichtig ist, dass in dieser in Figur 3 gezeigten Transportposition die Entriegelungsdruckfeder 142 grundsätzlich noch entspannt oder noch nur vorgespannt ist, zumindest jedoch nicht über ein zulässiges Maß hinaus komprimiert ist. Dies ist deswegen wichtig, weil in der Transportposition der Gasspülstein 200 sicher an die Kupplungseinrichtung 110 angekuppelt bleiben muss, was nur gewährleistet ist, wenn die Eingreifelemente 112 in ihrer oben beschriebenen Verriegelungsposition sind. Eine übermäßige Komprimierung der Entriegelungsdruckfeder 142 und damit eine hier unerwünschte RelativVerschiebung zwischen der Entriegelungseinrichtung 140 und der Kupplungseinrichtung 110 würde im vorliegenden Fall zu einem unerwünschten Entriegeln des Gasspülsteins 200 von der Kupplungseinrichtung 110 führen.

Ein Entriegeln ist dagegen erst dann erwünscht, wenn die erfindungsgemäße Vorrichtung zusammen mit dem noch angekuppelten Gasspülstein mit Hilfe des Roboters an einen Abwurfort bewegt wurde. An dem Abwurfort ist die erfindungsgemäße Vorrichtung 100 vorzugsweise gegenüber der Ankoppelposition um 90° gedreht, um den Gasspülstein 200 z. B. über einem Entsorgungsbehälter aufgrund seiner Gewichtskraft fallen zu lassen; dies ist in Figur 4 durch den senkrechten Pfeil nach unten angedeutet.

An dem Abwurfort wird die Vorrichtung 100 in eine Abwurfposition gefahren und dort entriegelt. Zum Entriegeln wird die Kupplungseinrichtung 110 mit Hilfe der Verfahreinrichtung 120, genauer gesagt mit Hilfe der Kolbenstange 124 noch weiter in die Abstützeinrichtung 130 hinein verfahren. Das Verfahren erfolgt dabei bewusst entgegen der Kraft der Entriegelungsdruckfeder 142, wobei diese komprimiert wird, wie dies in Figur 4 zu erkennen ist. Das besagte Zurückfahren der Kupplungseinrichtung 110 kann soweit erfolgen, bis ein vorgegebener dritter Maximalabstand d3 zwischen der Lochscheibe 144 und der Bodenplatte 132 erreicht oder unterschritten wird. Das Erreichen oder Unterschreiten des dritten Maximalabstandes kann mit Hilfe eines dritten Näherungssensors 170 detektiert werden.

Durch die Komprimierung der Entriegelungsdruckfeder 142 werden die Entriegelungselemente 146 koaxial zu der Kupplungseinrichtung 110 und relativ zu dieser verschoben. Konkret gleiten die keilförmigen Enden 147 der Entriegelungselemente 146 dann bei dieser Relativbewegung auf die keilförmigen Anschläge 114 der Eingreifelemente 112 auf, wodurch die Eingreifelemente entgegen der Kraft der Verriegelungsdruckfedern 115 radial nach außen verschoben werden. Sowohl das Aufgleiten der Entriegelungselemente 146 wie auch die Verschiebung der Eingreifelemente 112 radial nach außen ist in den Figuren 5a und 5b zu erkennen. Durch die Verschiebung nach außen werden die Eingreifelemente 112 aus der Nut in der Gasspülleitung 210 herausgezogen und damit wird der Gasspülstein 210 entriegelt bzw. freigegeben. Diese Stellung der Eingreifelemente 112 wird auch als Entriegelungsstellung bezeichnet. In entriegeltem Zustand kann der Gasspülstein 200 aufgrund seiner Gewichtskraft von der Kupplungseinrichtung abfallen, wie dies in Figur 5b gezeigt ist.

Der entscheidende Vorteil der erfindungsgemäßen Vorrichtung ist darin zu sehen, dass alle drei genannten Funktionen, nämlich das Ankuppeln der Kupplungseinrichtung 110 an die Gasspülleitung 210, das Herausziehen des Gasspülsteins aus dem Lochstein in eine Transportposition sowie auch das Entriegeln alleine mit einer einzigen Antriebseinrichtung, nämlich der besagten Verfahreinrichtung erfolgen kann, indem diese die Kupplungseinrichtung in drei unterschiedliche Positionen, nämlich die besagte Ankoppelposition, Transportposition oder Abwurfposition bzw. Entriegelungsposition verfährt.

### Bezugszeichenliste

- 100: Vorrichtung
- 110: Kupplungseinrichtung
- 112: Eingreifelement
- 114: keilförmige Anschläge
- 115: Verriegelungsdruckfeder
- 118: Boden
- 120: Verfahreinrichtung
- 122: Kolben
- 124: Kolbenstange
- 126: Zylinder
- 130: Abstützeinrichtung
- 132: Bodenplatte
- 140: Entriegelungseinrichtung
- 142: Entriegelungsdruckfeder
- 144: Lochscheibe
- 146: Entriegelungselement
- 147: keilförmiges Ende
- 150: erster Näherungssensor
- 160: zweiter Näherungssensor
- 170: dritter Näherungssensor
- 200: Gasspülstein
- 210: Gasspülleitung
- 212: Vorsprung
- 310: Wandung
- 320: Lochstein
- 420: Roboterarm

- d1: erster Maximalabstand
- d2: zweiter Maximalabstand
- d3: dritter Maximalabstand
- d4: vierter Abstand
- S1: Strecke
- S2: Strecke

## Patentansprüche

1. Vorrichtung (100) zum Herausziehen eines Gasspülsteins (200) mit einer Gasspülleitung (210) aus der Wandung (310) eines metallurgischen Gefäßes, mit:
- einer Kupplungseinrichtung (110) zum Ankuppeln an die Gasspülleitung (210) des Gasspülsteins;
- einer Verfahreinrichtung (120) zum Verfahren der Kupplungseinrichtung (110) mit dem oder ohne den angekuppelten Gasspülstein; und;
- einer Abstützeinrichtung (130) zum Abstützen der mit der Abstützeinrichtung verbundenen Verfahreinrichtung (120) gegen die Außenseite des metallurgischen Gefäßes und zum Positionieren der Kupplungseinrichtung (110) in Bezug auf den Gasspülstein (200);
wobei
die Kupplungseinrichtung (110) in Form einer Glocke ausgebildet ist mit einer Mehrzahl von an ihrem Umfang verteilt angeordneten Eingreifelementen (112) zum Hintergreifen eines flanschartigen Vorsprungs (212) an der Außenseite der Gasspülleitung (210); und
jedem der Eingreifelemente (112) eine Verriegelungsdruckfeder (115) zugeordnet ist zum Vorspannen der Eingreifelemente in radialer Richtung; **dadurch gekennzeichnet, dass**
die Eingreifelemente 112 aufgrund ihrer radialen Vorspannung durch die Verriegelungsdruckfedern 115 in eine Nut in der Gasspülleitung 210 einschnappen und damit den Vorsprung 212 in der Gasspülleitung hintergreifen.

2. Vorrichtung (100) nach Anspruch 1, **dadurch gekennzeichnet, dass** eine der Kupplungseinrichtung (110) zugeordnete Entriegelungseinrichtung (140) vorgesehen ist, welche koaxial zu der Kupplungseinrichtung ausgebildet und relativ zu der Kupplungseinrichtung verschiebbar ist zum Entriegeln der Gasspülleitung von der Kupplungseinrichtung durch Verschieben der Eingreifelemente (112) radial nach außen entgegen der Kraft der jeweiligen Verriegelungsdruckfeder (115); und
eine Entriegelungsdruckfeder (142) vorgesehen ist zum Verbinden der Kupplungseinrichtung (110) und der Entriegelungseinrichtung (140) in axialer Richtung miteinander.

3. Vorrichtung (100) nach einem der vorangegangenen Ansprüche 1 oder 2,
**dadurch gekennzeichnet, dass**
die Verfahreinrichtung (120) in Form einer Kolben-Zylinder-Einheit ausgebildet ist in welcher ein Kolben (122) mit einer Kolbenstange (124) in einem Zylinder (126) verschiebbar gelagert ist und wobei an dem kolbenfernen Ende der Kolbenstange die Kupplungseinrichtung (110) befestigt ist.

4. Vorrichtung (100) nach Anspruch 3, **dadurch gekennzeichnet, dass** die Kolben-Zylindereinheit an einer Seite einer Bodenplatte (132) der haubenförmigen Abstützeinrichtung befestigt ist;
die Kolbenstange (124) durch eine Öffnung in der Bodenplatte frei verschieblich hindurchgeführt ist; und
auf der anderen Seite der Bodenplatte - unter der haubenförmigen Abstützeinrichtung (130) - die Kobenstange (124) mit der daran befestigten Kupplungseinrichtung (110) angeordnet ist.

5. Vorrichtung (100) nach einem der vorangegangenen Ansprüche 2 - 4,
**dadurch gekennzeichnet, dass**
die glockenförmige Entriegelungseinrichtung (140) eine Bodenplatte in Form einer Lochscheibe (144) und an ihrem Umfang verteilt eine Mehrzahl von sich parallel zur Längsachse der Kolbenstange 124 erstreckenden Entriegelungselementen (146) aufweist, welche mit ihrem einen Ende an der Lochscheibe (144) befestigt sind, und an ihrem anderen Ende (147) jeweils keilförmig ausgebildet sind; und
wobei jedem der Eingreifelemente (112) ein Entriegelungselement (146) individuell zugeordnet ist zum Verschieben des jeweiligen Eingreifelementes (112) beim Entriegeln radial nach außen.

6. Vorrichtung (100) nach Anspruch 5, **dadurch gekennzeichnet, dass** die Entriegelungseinrichtung (140) auf die Kolbenstange (124), welche durch ein Loch in der Lochscheibe (144) geführt ist, derart aufgeschoben ist, dass die keilförmigen Enden (147) der Entriegelungseinrichtung mit den Eingreifelementen (112) in Eingriff bringbar sind und dass die Lochscheibe (144) der Entriegelungseinrichtung zwischen der Kupplungseinrichtung (110) und der Bodenplatte (132) der Abstützeinrichtung (130) axial verschiebbar gelagert ist.

7. Vorrichtung (100) nach Anspruch 6, **dadurch gekennzeichnet, dass** die Eingreifelemente (112) jeweils einen keilförmigen Anschlag (114) aufweisen, zum Auf- und Abgleiten der keilförmigen Enden (147) der Entriegelungselemente.

8. Vorrichtung (100) nach einem der vorangegangenen Ansprüche,
**gekennzeichnet durch**
einen ersten Näherungssensor (150) zum Detektieren einer Annäherung der Kupplungseinrichtung (110) an den Gasspülstein, wobei der erste Näherungssensor beispielsweise an der dem Gasspülstein zugewandten Stirnseite der Kupplungseinrichtung (110) angeordnet ist.

9. Vorrichtung (100) nach einem der vorangegangenen Ansprüche
**gekennzeichnet durch**
einen zweiten Näherungssensor (160) zum Detektieren einer Annäherung der Lochscheibe (144) der Entriegelungseinrichtung (140) an die Bodenplatte (132) der Abstützeinrichtung, wobei der zweite Näherungssensor (160) beispielsweise an der Lochscheibe (144) der Entriegelungseinrichtung (140) oder an der Bodenplatte (132) der Abstützeinrichtung angeordnet ist.

10. Vorrichtung (100) nach einem der vorangegangenen Ansprüche,
**gekennzeichnet durch**
einen dritten Näherungssensor (170) zum Detektieren einer Annäherung des Bodens (118) der Kupplungseinrichtung (110) an die Bodenplatte der Abstützeinrichtung, wobei der dritte Näherungssensor beispielsweise an dem Boden der Kupplungseinrichtung oder an der Bodenplatte (132) der Abstützeinrichtung angeordnet ist.

11. System aufweisend
einen Roboter mit einem Roboterarm (420); und
eine Vorrichtung (100) nach einem der vorangegangenen Ansprüche, wobei die Abstützeinrichtung (130) - vorzugsweise über eine Puffereinrichtung - an den Roboterarm anschließbar ist zum Anstellen der Vorrichtung an die Außenseite des metallurgischen Gefäßes über der Gasspülleitung (210).

12. Verfahren zum Herausziehen eines Gasspülsteins (200) aus der Wandung (310) eines metallurgischen Gefäßes mit Hilfe der Vorrichtung (100) nach einem der vorangegangenen Ansprüche, aufweisend folgende Schritte:
- Anstellen der haubenförmigen Abstützeinrichtung (130) an die Wandung des Gefäßes über eine aus dem Gasspülstein (210) herausragende Gasspülleitung;
- Verbinden der Kupplungseinrichtung (110) mit der Gasspülleitung (210) des Gasspülsteins (200);
- Herausziehen des Gasspülsteins (200) aus der Wandung des metallurgischen Gefäßes; und
- Abtrennen des Gasspülsteins (200) von der Kupplungseinrichtung (110); **dadurch gekennzeichnet, dass**
zum Verbinden der Gasspülleitung (210) mit der Kupplungseinrichtung (110) die glockenförmige Kupplungseinrichtung mit ihrer offenen Seite über das freie Ende der Gasspülleitung (210) in Richtung aus der Abstützeinrichtung (130) heraus so weit verfahren wird, bis die Eingreifelemente (112) aufgrund ihrer radialen Vorspannung einen flanschartigen Vorsprung (212) an der Außenseite der Gasspülleitung hintergreifen.

13. Verfahren nach Anspruch 12, **dadurch gekennzeichnet, dass** beim Herausziehen des Gasspülsteins (200) aus der Wandung des metallurgischen Gefäßes die Kupplungseinrichtung (110) mit dem angekuppelten Gasspülstein um eine erste Strecke (S1) weiter in die haubenförmige Abstützeinrichtung hinein in eine Transportstellung gezogen wird.

14. Verfahren nach Anspruch 12 oder 13, **dadurch gekennzeichnet, dass** zum Abtrennen des Gasspülsteins (200) von der Kupplungseinrichtung (110) die Kupplungseinrichtung mit dem angekuppelten Gasspülstein entgegen der Federkraft der Entriegelungsdruckfeder (142) relativ zu der Entriegelungseinrichtung (140) um eine zweite Strecke (S2) weiter in die haubenförmige Abstützeinrichtung (130) hinein in eine Abwurfposition gezogen wird, wodurch gleichzeitig die keilförmigen Enden (147) der Entriegelungselemente zunehmend mehr mit den Eingreifelementen (112) in Eingriff gebracht werden und wodurch die Eingreifelemente entgegen der Kraft der Verriegelungsdruckfedern (115) aus einer Verriegelungsstellung radial nach außen in eine Entriegelungsstellung gefahren werden.

15. Verfahren nach Anspruch 12,
**dadurch gekennzeichnet, dass**
das Anstellen der Abstützeinrichtung (130) an die Wandung (310) des metallurgischen Gefäßes und der Transport der Abstützeinrichtung mit dem Gasspülstein in der Transportstellung mit Hilfe eines Roboters erfolgt, an welchen die Vorrichtung gemäß einem der Ansprüche 1 bis 11 angeschlossen ist.

16. Verfahren nach Anspruch 12,
**dadurch gekennzeichnet, dass**
beim Verfahren der Kupplungseinrichtung (110) mit ihrer offenen Seite über das freie Ende der Gasspülleitung (210) die Annäherung der Kupplungseinrichtung an den Gasspülstein (200) unterhalb eines vorgegebenen ersten Maximalabstandes (d1) mit Hilfe des ersten Näherungssensors (150) detektiert wird, wobei der erste Maximalabstand so bemessen ist, dass dann die Eingreifelemente (112) den flanschartigen Vorsprung (212) an der Außenseite der Gasspülleitung (210) sicher hintergreifen.

17. Verfahren nach Anspruch 13,
**dadurch gekennzeichnet, dass**
beim Verfahren der Kupplungseinrichtung (110) mit dem angekuppelten Gasspülstein (200) um die erste Strecke (S1) in die haubenförmige Abstützeinrichtung (130) hinein in die Transportstellung die Entriegelungseinrichtung (140) - aufgrund ihrer Kopplung an die Kupplungseinrichtung über die Entriegelungsdruckfeder (142) - gleichzeitig mit unter die haubenförmige Abstützeinrichtung verfahren wird.

18. Verfahren nach Anspruch 17,
**dadurch gekennzeichnet, dass**
bei der Annäherung der Entriegelungseinrichtung (140) an die Bodenplatte (132) der Abstützeinrichtung das Unterschreiten eines vorgestimmten zweiten Maximalabstandes (d2) mit Hilfe des zweiten Näherungsschalters (160) als Erreichen der Transportstellung detektiert wird.

19. Verfahren nach Anspruch 18,
**dadurch gekennzeichnet, dass**
das Unterschreiten eines vorgestimmten dritten Maximalabstandes zwischen dem Boden (118) der Kupplungseinrichtung (110) und der Bodenplatte (132) der Abstützeinrichtung mit Hilfe eines dritten Näherungsschalters (170) als Entriegelungsstellung detektiert wird, wenn die Kupplungseinrichtung (110) mit dem angekuppelten Gasspülstein (200) entgegen der Federkraft der Entriegelungsdruckfeder (142) um die zweite Strecke (S2) weiter in die haubenförmige Abstützeinrichtung (130) hinein in eine Abwurfposition gezogen wird.

## Claims

1. Device (100) for withdrawal of a gas purging plug (200) with a gas purging line (210) from the wall (310) of a metallurgical vessel, comprising:
- a coupling device (110) for coupling to the gas purging line (210) of the gas purging plug;
- a displacing device (120) for moving the coupling device (110) with or without the coupled gas purging plug; and
- a support device (130) for supporting the displacing device (120), which is connected with the support device, against the outer side of the metallurgical vessel and for positioning the coupling device (110) with respect to the gas purging plug (200);
wherein
the coupling device (110) is constructed in the form of a bell with a plurality of engaging elements (112), which are arranged in distribution at its circumference, for engagement behind a flange-like projection (212) at the outer side of the gas purging line (210); and
a locking compression spring (115) for biasing the engaging elements in radial direction is associated with each of the engaging elements (112);
**characterised in that**
the engaging elements (112) snap into a groove in the gas purging line (210) by virtue of their radial bias through the locking compression springs (115) and thus engage behind the projection (212) in the gas purging line.

2. Device (100) according to claim 1, **characterised in that** an unlocking device (140) associated with the coupling device (110) is provided, which unlocking device Is constructed coaxially with the coupling device and is displaceable relative to the coupling device for unlocking the gas purging line from the coupling device by displacing the engaging elements (112) radially outwardly against the force of the respective locking compression springs (115); and
an unlocking compression spring (142) is provided for connecting the coupling device (110) and the unlocking device (140) together axial direction.

3. Device (100) according to one of the preceding claims 1 and 2,
**characterised in that**
the displacing device (120) is constructed in the form of a piston-cylinder unit in which a piston (122) with a piston rod (124) is mounted in a cylinder (126) to be displaceable and wherein the coupling device (110) is secured to the end of the piston rod remote from the piston.

4. Device (100) according to claim 3,
**characterised in that**
the piston-cylinder unit is secured to a side of a base plate (132) of the hood-shaped support device;
the piston rod (124) is led through an opening in the base plate to be freely displaceable; and
the piston rod (124) with the coupling device (110) secured thereto is arranged on the other side of the base plate and below the hood-shaped support device (130).

5. Device (100) according to any one of the preceding claims 2 to 4,
**characterised In that**
the bell-shaped unlocking device (140) comprises a base plate in the form of an apertured disc (144) and in distribution at the circumference thereof a plurality of unlocking elements (146) which extend parallel to the longitudinal axis of the piston rod (124) and which are attached at one end thereof to the apertured disc (144) and each of wedge-shaped construction at the other end (147) thereof; and
wherein an unlocking element (146) for displacing the respective engaging element (112) radially outwardly when unlocking takes place Is individually associated with each of the engaging elements (112).

6. Device (100) according to claim 5,
**characterised in that**
the unlocking device (140) is pushed onto the piston rod (124), which is led through a hole in the apertured disc (144), in such a way that the wedge-shaped ends (147) of the unlocking device can be brought into engagement with the engaging elements (112) and that the apertured disc (144) of the unlocking device is mounted between the coupling device (110) and the base plate (132) of the support device (130) to be axially displaceable.

7. Device (100) according to claim 6,
**characterised in that**
the engaging elements (112) each have a respective wedge-shaped abutment (114) for sliding on and sliding off the wedge-shaped ends (147) of the unlocking elements.

8. Device (100) according to any one of the preceding claims,
**characterised by**
a first proximity sensor (150) for detecting approach of the coupling device (110) to the gas purging plug, wherein the first proximity sensor Is arranged at, for example, the end of the coupling device (110) facing the gas purging plug.

9. Device (100) according to any one of the preceding claims,
**characterised by**
a second proximity sensor (160) for detecting approach of the apertured disc (144) of the unlocking device (140) to the base plate (132) of the support device, wherein the second proximity sensor (160) is arranged at, for example, the apertured disc (144) of the unlocking device (140) or the base plate (132) of the support device.

10. Device (100) according to any one of the preceding claims,
**characterised by**
a third proximity sensor (170) for detecting approach of the base (118) of the coupling device (110) to the base plate of the support device, wherein the third proximity sensor is arranged at, for example, the base of the coupling device or the base plate (132) of the support device.

11. System comprising
a robot with a robot arm (420); and
a device (100) according to any one of the preceding claims, wherein the support device (130) is connectible, preferably by way of a buffer device, with the robot arm for placing the device against the outer side of the metallurgical vessel by way of the gas purging line (210).

12. Method of withdrawing a gas purging plug (200) from the wall (310) of a metallurgical vessel with the help of the device (100) according to any one of the preceding claims, comprising the following steps:
- placing the hood-shaped support device (130) against the wall of the vessel by way of a gas purging line projecting from the gas purging plug (210);
- connecting the coupling device (110) with the gas purging line (210) of the gas purging plug (200);
- withdrawing the gas purging plug (200) from the wall of the metallurgical vessel; and
- separating the gas purging plug (200) from the coupling device (110);
**characterised in that**
for connection of the gas purging line (210) with the coupling device (110) the bell-shaped coupling device Is moved by its open side over the free end over the gas purging line (210) in direction out from the support device (130) until the engaging elements (112) by virtue of the radial bias thereof engage behind a flange-like projection (212) at the outer side of the gas purging line.

13. Method according to claim 12, **characterised in that** on withdrawal of the gas purging plug (200) from the wall of the metallurgical vessel the coupling device (110) together with the coupled gas purging plug is drawn through a first path (S1) further into the hood-shaped support device into a transport setting.

14. Method according to claim 12 or 13, **characterised in that** for separation of the gas purging plug (200) from the coupling device (110) the coupling device together with the coupled gas purging valve is drawn against the spring force of the unlocking compression spring (142) relative to the unlocking device (140) through a second path (S2) further into the hood-shaped support device (130) into a discharge position, whereby at the same time the wedge-shaped ends (147) of the unlocking elements are brought to increasing extent into engagement with the engaging elements (112) and whereby the engaging elements are moved against the force of the locking compressions springs (115) radially outwardly from a locking setting Into an unlocking setting.

15. Method according to claim 12,
**characterised in that**
the placing of the support device (130) against the wall (310) of the metallurgical vessel and the transport of the support device together with the gas purging plug into the transport setting is carried out with the help of a robot, with which the device according to any one of claims 1 to 11 is connected.

16. Method according to claim 12,
**characterised in that**
during movement of the coupling device (110) by the open side thereof over the free end of the gas purging line (210) the approach of the coupling device to the gas purging plug (200) to below a predetermined first maximum spacing (d1) is detected with the help of the first proximity sensor (150), wherein the first maximum spacing is so dimensioned that the engaging elements (112) then securely engage behind the flange-like projection (212) at the outer side of the gas purging line (210).

17. Method according to claim 3,
**characterised in that**
on movement of the coupling device (110) together with the coupled gas purging plug (200) through the first path (S1) into the hood-shaped support device (130) to the transport setting the unlocking device (140) is simultaneously moved under the hood-shaped support device by virtue of the coupling of the unlocking device to the coupling device by way of the unlocking compression spring (142).

18. Method according to claim 17,
**characterised in that**
on approach of the unlocking device (140) to the base plate (132) of the support device the falling-below of a predetermined second maximum spacing (d2) is detected, with the help of the second proximity switch (160), as reaching of the transport setting.

19. Method according to claim 18,
**characterised in that**
the falling-below of a predetermined third maximum spacing between the base (118) of the coupling device (110) and the base plate (132) of the support device is detected, with the help of a third proximity switch (170), as unlocking setting when the coupling device (110) together with the coupled gas purging plug (200) is drawn against the spring force of the unlocking compression spring (142) through the second path (S2) further into the hood-shaped support device (130) to a discharge position.

## Revendications

1. Dispositif (100) pour le retrait d'une brique de balayage de gaz (200) comprenant un conduit de balayage de gaz (210) hors de la paroi (310) d'une cuve métallurgique, comprenant :
- un mécanisme d'accouplement (110) pour l'accouplement au conduit de balayage de gaz (210) de la brique de balayage de gaz ;
- un mécanisme de déplacement (120) pour le déplacement du mécanisme d'accouplement (110) avec ou sans la brique de balayage de gaz à l'état accouplé ; et
- un mécanisme de support (130) pour le support du mécanisme de déplacement (120) relié au mécanisme de support contre le côté externe de la cuve métallurgique et pour le positionnement du mécanisme d'accouplement (110) par rapport à la brique de balayage de gaz (200) ;
dans lequel
le mécanisme d'accouplement (110) est réalisé sous la forme d'une cloche comprenant une multitude d'éléments d'engrènement (112) disposés en étant répartis sur sa périphérie, destinés à venir s'engrener à l'arrière d'une saillie (212) en forme de bride contre le côté externe du conduit de balayage de gaz (210) ; et
à chacun des éléments d'engrènement (112) est attribué un ressort de pression de verrouillage (115) pour mettre les éléments d'engrènement en état de précontrainte en direction radiale ;
**caractérisé en ce que**
les éléments d'engrènement (112) viennent s'insérer par déclic, sur base de leur précontrainte radiale via les ressorts de pression de verrouillage (115) dans une rainure dans le conduit de balayage de gaz (210) et viennent ainsi s'engrener à l'arrière de la saillie (212) dans le conduit de balayage de gaz.

2. Dispositif (100) selon la revendication 1, **caractérisé en ce qu'**on prévoit un mécanisme de déverrouillage (140) attribué au mécanisme d'accouplement (110), qui est réalisé en position coaxiale par rapport au mécanisme d'accouplement et qui est à même de se déplacer par rapport au mécanisme d'accouplement pour le déverrouillage du conduit de balayage de gaz par rapport au mécanisme d'accouplement via le déplacement des éléments d'engrènement (112) en direction radiale vers l'extérieur à l'encontre de la force exercée par les ressorts de pression de verrouillage respectifs (115) ; et on prévoit un ressort de pression de déverrouillage (142) pour la liaison réciproque du mécanisme d'accouplement (110) et du mécanisme de déverrouillage (140) en direction radiale.

3. Dispositif (100) selon l'une quelconque des revendications précédentes 1 ou 2, **caractérisé en ce que** le mécanisme de déplacement (120) est réalisé sous la forme d'une unité du type piston-cylindre dans laquelle un piston (122) comprenant une tige de piston (124) est monté en mobilité dans un cylindre (126) et dans lequel le mécanisme d'accouplement (110) est fixé à l'extrémité de la tige de piston éloignée du piston.

4. Dispositif (100) selon la revendication 3, **caractérisé en ce que** l'unité de type piston-cylindre est fixée à un côté d'une plaque de base (132) du mécanisme de support en forme de capot ; la tige du piston (124) est guidée en déplacement libre à travers une ouverture dans la plaque de base ; et la tige du piston (124) à laquelle est fixé le mécanisme d'accouplement (110) est disposée sur l'autre côté de la plaque de base, en dessous du mécanisme de support (130) en forme de capot.

5. Dispositif (100) selon l'une quelconque des revendications précédentes 2 à 4, **caractérisé en ce que** le mécanisme de déverrouillage (140) en forme de cloche présente une plaque de base sous la forme d'un disque perforé (144) et, à l'état réparti sur sa périphérie, une multitude d'éléments de déverrouillage (146) s'étendant parallèlement à l'axe longitudinal de la tige de piston (124), qui sont fixés, à une de leurs extrémités, au disque perforé (144) et qui sont réalisés à leur autre extrémité (147) respectivement en une configuration cunéiforme ; et dans lequel, à chacun des éléments d'engrènement (112) est attribué de manière individuelle un élément de déverrouillage (146) pour le déplacement de l'élément d'engrènement respectif (112) lors du déverrouillage en direction radiale vers l'extérieur.

6. Dispositif (100) selon la revendication 5, **caractérisé en ce que** le mécanisme de déverrouillage (140) glisse sur la tige du piston (124), qui est guidée à travers un trou dans le disque perforé (144), d'une manière telle que les extrémités (147) de configuration cunéiforme, du mécanisme de déverrouillage peuvent venir s'engrener avec les éléments d'engrènement (112), et **en ce que** le disque perforé (144) du mécanisme de déverrouillage est monté en déplacement axial entre le mécanisme d'accouplement (110) et la plaque de base (132) du mécanisme de support (130).

7. Dispositif (100) selon la revendication 6, **caractérisé en ce que** les éléments d'engrènement (112) présentent respectivement une butée (114) de configuration cunéiforme pour le glissement ascendant et descendant des extrémités (147) de configuration cunéiforme des éléments de déverrouillage.

8. Dispositif (100) selon l'une quelconque des revendications précédentes, **caractérisé par** un premier détecteur de proximité (150) destiné à détecter le fait que le mécanisme d'accouplement (110) se rapproche de la brique de balayage de gaz, le premier détecteur de proximité étant disposé par exemple contre le côté frontal du mécanisme d'accouplement (110), tourné vers la brique de balayage de gaz.

9. Dispositif (100) selon l'une quelconque des revendications précédentes, **caractérisé par** un deuxième détecteur de proximité (160) destiné à détecter le fait que le disque perforé (144) du mécanisme de déverrouillage (140) se rapproche de la plaque de base (132) du mécanisme de support, le deuxième détecteur de proximité (160) étant disposé par exemple contre le disque perforé (144) du mécanisme de déverrouillage (140) ou contre la plaque de base (132) du mécanisme de support.

10. Dispositif (100) selon l'une quelconque des revendications précédentes, **caractérisé par** un troisième détecteur de proximité (170) destiné à détecter le fait que la base (118) du mécanisme d'accouplement (110) se rapproche de la plaque de base du mécanisme de support, le troisième détecteur de proximité étant disposé par exemple contre la base du mécanisme d'accouplement ou contre la plaque de base (132) du mécanisme de support.

11. Système présentant
un robot comprenant un bras de robot (420) ; et
un dispositif (100) selon l'une quelconque des revendications précédentes ;
dans lequel le mécanisme de support (130) peut se raccorder - de préférence via un mécanisme tampon - au bras de robot pour le placement du dispositif contre le côté externe de la cuve métallurgique via le conduit de balayage de gaz (210).

12. Procédé pour le retrait d'une brique de balayage de gaz (200) hors de la paroi (310) d'une cuve métallurgique à l'aide du dispositif (100) selon l'une quelconque des revendications précédentes, présentant les étapes suivantes consistant à :
- placer le mécanisme de support (130) en forme de capot contre la paroi de la cuve via un conduit de balayage de gaz faisant saillie par rapport à la brique de balayage de gaz (200) ;
- relier le mécanisme d'accouplement (110) ou conduit de balayage de gaz (210) de la brique de balayage de gaz (200) ;
- retirer la brique de balayage de gaz (200) hors de la paroi de la cuve métallique ; et
- séparer la brique de balayage de gaz (200) du mécanisme d'accouplement (110) ;
**caractérisé en ce que**,
pour relier le conduit de balayage de gaz (210) au mécanisme d'accouplement (110) on déplace le mécanisme d'accouplement en forme de cloche avec son côté ouvert au-delà de l'extrémité libre du conduit de balayage de gaz (210) dans la direction qui s'éloigne du mécanisme de support (130) jusqu'à ce que les éléments d'engrènement (112), sur base de leur précontrainte en direction radiale, viennent s'engrener à l'arrière d'une saillie (212) en forme de bride contre le côté externe du conduit de balayage de gaz.

13. Procédé selon la revendication 12, **caractérisé en ce que**, lors du retrait de la brique de balayage de gaz (200) hors de la paroi de la cuve métallurgique, on soumet le mécanisme d'accouplement (110) auquel est accouplée la brique de balayage de gaz, à un déplacement supplémentaire par traction sur un premier tronçon (S1) pour l'amener à l'intérieur du mécanisme de support en forme de capot, dans une position de transport.

14. Procédé selon la revendication 12 ou 13, **caractérisé en ce que**, pour la séparation de la brique de balayage de gaz (200) par rapport au mécanisme d'accouplement (110), on soumet le mécanisme d'accouplement auquel est accouplée la brique de balayage de gaz à un déplacement supplémentaire à l'encontre de la force de ressort exercée par le ressort de pression de déverrouillage (142) par rapport au mécanisme de déverrouillage (140) par traction sur un deuxième tronçon (S2) pour l'amener à l'intérieur du mécanisme de support (130) en forme de capot, dans une position de largage, par laquelle, de manière simultanée, les extrémités (147) de configuration cunéiforme, des éléments de déverrouillage, sont amenés progressivement plus en engrènement avec les éléments d'engrènement (112) et par laquelle les éléments d'engrènement sont soumis à un déplacement à l'encontre de la force exercée par les ressorts de pression de verrouillage (115) depuis une position de verrouillage, en direction radiale vers l'extérieur, jusque dans une position de déverrouillage.

15. Procédé selon la revendication 12, **caractérisé en ce que** le placement du mécanisme de support (130) contre la paroi (310) de la cuve métallurgique et le transport du mécanisme de support avec la brique de balayage de gaz dans la position de transport ont lieu à l'aide d'un robot auquel est raccordé le dispositif selon l'une quelconque des revendications 1 à 11.

16. Procédé selon la revendication 12, **caractérisé en ce que**, lors du déplacement du mécanisme d'accouplement (110) avec son côté ouvert au-delà de l'extrémité fibre du conduit de balayage de gaz (210), l'approche du mécanisme d'accouplement par rapport à la brique de balayage de gaz (200) est détectée en dessous d'une première distance maximale prédéfinie (d1) à l'aide du premier détecteur de proximité (150), la première distance maximale étant mesurée d'une manière telle que les éléments d'engrènement (112) viennent s'engrener de manière sûre et certaine à l'arrière de la saillie (212) en forme de bride contre le côté externe du conduit de balayage gaz (210).

17. Procédé selon la revendication 13, **caractérisé en ce que**, lors du déplacement du mécanisme d'accouplement (110) auquel est accouplé la brique de balayage de gaz (200) sur le premier tronçon (S1) pour pénétrer dans le mécanisme de support (130) en forme de capot et prendre la position de transport, le mécanisme de déverrouillage (140) - sur base de son accouplement au mécanisme d'accouplement via le ressort de pression de déverrouillage (142) - se déplace de manière simultanée en dessous du mécanisme de support en forme de capot.

18. Procédé selon la revendication 17, **caractérisé en ce que**, lors de l'approche du mécanisme de déverrouillage (140) par rapport à la plaque de base (132) du mécanisme de support, le dépassement vers le bas d'une deuxième distance maximale prédéterminée (d2) est détecté à l'aide du deuxième détecteur de proximité (160) et interprété comme étant le fait d'avoir atteint la position de transport.

19. Procédé selon la revendication 18, **caractérisé en ce que** le dépassement vers le bas d'une troisième distance maximale prédéterminée entre la base (118) du mécanisme d'accouplement (110) et la plaque de base (132) du mécanisme de support est détecté à l'aide d'un troisième commutateur de proximité (170) et interprété comme étant le fait d'avoir atteint la position de déverrouillage, lorsque le mécanisme d'accouplement (110) auquel est accouplée la brique de balayage de gaz (200) est soumis, à l'encontre de la force exercée par le ressort de pression de déverrouillage (142), à un déplacement supplémentaire par traction sur le deuxième tronçon (S2) jusque dans le mécanisme de support (130) en forme de capot pour prendre une position de largage.
